# EUROPÄISCHE PATENTSCHRIFT

(11) **EP 1 981 650 B1**
(45) Veröffentlichungstag und Bekanntmachung des Hinweises auf die Patenterteilung: **30.01.2013**
(21) Anmeldenummer: 07703118.5
(22) Anmeldetag: 30.01.2007
(51) Int. Cl.: B05B 15/12

(54) **LACKIERANLAGE IM MODULAUFBAU**
COATING SYSTEM OF MODULAR CONSTRUCTION
INSTALLATION DE PEINTURE DE STRUCTURE MODULAIRE

(30) Priorität: 08.02.2006 DE 102006005629
(43) Veröffentlichungstag der Anmeldung: 22.10.2008
(73) Patentinhaber: REHAU AG + Co, 95111 Rehau (DE)
(72) Erfinder: ANSORGE, Helmut, 91555 Feuchtwangen (DE)
(86) Internationale Anmeldenummer: PCT/EP2007/000763
(87) Internationale Veröffentlichungsnummer: WO 2007/090538

(56) Entgegenhaltungen:
- DE-A1- 19 942 154
- NL-C2- 1 004 163

## Beschreibung

Die Erfindung betrifft eine Lackieranlage für die Lackierung von Bauteilen, insbesondere solchen aus Polymermaterial, in mehreren Arbeitsschritten, wobei die Lackieranlage modular aufgebaut ist und einzelne diskrete als Container ausgebildete Module vorgesehen sind, und wobei als Pfad durch die aus Containern aufgebaute Lackieranlage ein Fördersystem vorgesehen ist, das die zu lackierenden Bauteile transportiert. Die Lackieranlage soll einen hohen Durchsatz gestatten, transportabel und an geänderte Fertigungsbedingungen anpassbar sein.

Lackieranlagen für Bauteile, wie sie beispielsweise in hoher Stückzahl und in ausgezeichneter Qualität beim Automobilbau gebraucht werden, sind komplexe Fertigungsanlagen, die hohe Investitionen binden. Solche Lackieranlagen sind im allgemeinen so gebaut, dass sie in einem Gebäude aufgestellt sind und dabei häufig an die durch das Gebäude vorgegebene Raumsituation adaptiert sind. Dementsprechend kompliziert ist die Anordnung einzelner Bearbeitungszonen innerhalb der Anlage, da deren Auslegung oft auf die örtlichen Gegebenheiten des Gebäudes abgestimmt sind. Solche Anlagen sind nach einer bestimmten Spezifikation geplant und gebaut, diese beinhaltet die Abfolge und Anzahl von Arbeitsschritten, Lackschichten, Vor- und Nachbearbeitungsschritten, die mit den zu lackierenden Bauteilen verbundene Logistik und die Energie- und Medienversorgung der Anlage.

Ist eine derartige Lackieranlage gemäß des Standes der Technik zu ergänzen oder anderweitig umzubauen, weil beispielsweise die Spezifikation der zu lackierenden Bauteile eine Änderung erfahren hat, so ist dies mit hohen Kosten, starken Behinderungen und oftmals auch dem Eingehen von hinderlichen Kompromissen verbunden.

Nachgerüstete Lackieranlagen dieser Art sind dabei im allgemeinen immer mit Nachteilen behaftet, da nicht in allen Fällen Änderungen an der Anlage dem entsprechen, was eine geänderte Prozessspezifikation erfordert. Hier müssen häufig Kompromisse eingegangen werden, die die Lackier-, Vor- und Nacharbeitsprozesse verkomplizieren und selten vollständig akzeptable Lösungen darstellen. Mitunter sind dabei die Freiheitsgrade eines Lackierprozesses in Teilaspekten eingeengt, statt dass sie im Sinne eines verbesserten Prozesses erweitert werden.

Umbauten von bestehenden Lackieranlagen, wie sie vielfach beispielsweise bei Automobilherstellern und insbesondere Automobilbauteilzulieferanten im Einsatz sind, sind kompliziert, teuer, langwierig, wegen der Störung des laufenden Lackierbetriebes nur in bestimmten Zeitfenstern durchführbar und damit höchst unerwünscht. Solche Umbauten sollten, wann immer möglich, vermieden werden.

Ein weiterer Nachteil der vorstehend beschriebenen Lackieranlagen stellt die Tatsache dar, dass diese für den Aufstellungsort mehr oder weniger maßgeschneidert gebaut sind. Eine Verlagerung einer solchen Lackieranlage an einen anderen Standort ist daher höchst aufwendig bis hin zu unmöglich, da die Auseinandernahme der einzelnen Baugruppen, deren Versand an einen neuen Standort und deren Zusammenfügen mit großen Hindernissen verbunden ist. Dies betrifft - wie bereits dargelegt - die örtlichen / räumlichen Verhältnisse ebenso wie die letztlich meist nicht für einen Transport ausgelegten und aufgebauten Komponenten der Anlage.

Es ist zwar aus dem Stand der Technik bekannt, Lackieranlagen herstellerseitig in gewissen Baugruppen vorzufertigen, wie zum Beispiel eine Lackierkabine, einen Trocknerabschnitt oder einen Abschnitt einer Teilewäsche, und diese dann an den Aufstellungsort zu bringen und dort zu verbinden und zu montieren, eine "Transportabilität" einer derartigen Lackieranlage ist damit aber nicht gegeben. Die Stilllegung, Verschrottung bzw. Ausschlachtung von hochwertigen Investitionsgütern bei einer Verlagerung der Fertigung ist daher im allgemeinen das unerwünschte Resultat.

Eine Lackieranlage mit den Merkmalen des Oberbegriffs des Anspruchs 1 ist aus der Druckschrift NL 1 004 163 C2 bekannt. Die Container sind hierbei voneinander beabstandet angeordnet. Um einen Austritt von z.B. mit Lackpartikeln beladener Prozessluft in die Umwelt zu vermeiden, muss die gesamte Anlage separat eingehaust werden.

Der Erfindung liegt die Aufgabe zugrunde, eine Lackieranlage anzugeben, die sowohl schnell, einfach und ohne hohe Kosten aufstellbar, abbaubar und verlagerbar ist und die es darüber hinaus auch in einfacher Art ermöglicht, veränderten Lackierprozessen angepasst zu werden.

Diese Aufgabe wird erfindungsgemäß durch eine Lackieranlage mit den Merkmalen des Patentanspruchs 1 gelöst.

Erfindungsgemäß sind Mittel vorgesehen, die eine druckdichte Verbindung zwischen zwei aneinander gekoppelten Containern herstellen, diese Mittel können Dichtungsanordnungen / Dichtungsrahmen / Dichtungspakete / Dichtkissen oder -schnüre oder Vergleichbares sein. Mit Hilfe dieser Mittel gelingt es, einen Arbeitsraum in den verbundenen Containern zu schaffen, in dem ein Differenzluftdruck gegenüber der Außenwelt aufrechtzuerhalten ist. Dies ist insbesondere für die Luftführung innerhalb einer Lackieranlage entscheidend.

Im Sinne der Erfindung ist es vorteilhaft, wenn jeder einzelne Arbeitsschritt des in der Lackieranlage ablaufenden Lackierprozesses einem Modul, also einem Container, zugeordnet ist. Bevorzugt werden dazu sogenannte See-Container eingesetzt, die weltweit als Standard eingesetzt sind zum Transport von Gütern und Waren jeglicher Art. Diese Container werden im Güterverkehr zur See, auf der Schiene und auf der Straße in großer Stückzahl verwendet. Durch den weltweiten Einsatz sind Logistikmittel für derartige Container an vielen Orten vorhanden oder mit Unterstützung durch Logistikunternehmen leicht zu beschaffen. Container der beschriebenen Art werden nicht nur für den Waren- und Güterverkehr genutzt, sondern auch, um damit beispielsweise Büro- oder Wohnräume zeitlich befristet oder dauerhaft zu schaffen, die modular zusammengesetzt sind, wie dies beispielsweise bei Großbaustellen häufig anzutreffen ist.

Container dieser Art besitzen eine ganze Reihe von Vorteilen, die für den Aufbau der erfindungsgemäßen Lackieranlage genutzt werden können. Diese Container weisen eine stabile Rahmenkonstruktion auf. Sie sind nach weltweit normierten Standardmaßen gebaut, Bauart und -größe sind nach Normen standardisiert. Die Container verfügen über Mittel, die Verladung nach standardisierten Verfahren auf Lastwagen, Bahn und Schiff vorzunehmen, wobei die dazu notwendigen Verladevorrichtungen weltweit vorhanden sind. Sie sind stabil, können Windlasten aufnehmen, sind stapelbar, widerstehen bsplw. beim Seetransport hohen Lasten die aus Bewegungen des Schiffes resultieren. Die hohe Stabilität derartiger Container gestattet es insbesondere, hohe Stapel aufzubauen, wie dies vom Containerversand auf Schiffen oder von Containerlagern her bekannt ist. Die Container haben Wände aus Stahl oder Aluminium in Form von Wellblech, das relativ leicht bearbeitbar ist, insbesondere, was das Erzeugen von Durchbrüchen angeht und das Abdichten derartiger nachträglich eingebrachter Öffnungen. Weiterhin ist von Vorteil, dass die Container stirnseitig Türen aufweisen, die für den Aufbau der erfindungsgemäßen Lackieranlage eine entscheidende Bedeutung - wie weiter unten noch diskutiert wird - besitzen.

In die Container lassen sich Einbauten verschiedenster Art unter Ausnutzung der hohen Stabilität der Rahmenkonstruktion und der möglichen hohen Lastzuladung integrieren. Die Container lassen sich bedingt durch ihre stabile Rahmenkonstruktion auf relativ einfachen, standardisierten und günstig herzustellenden Fundamenten abstellen. Durch die genormten Standardmaße in Länge (es gibt Container mit 6, 8, 10, 15, 20 oder 40 Fuß Länge) bei jeweils gleicher Breite und Höhe können in einfachen Anordnungsschemata Raster unterschiedlicher Anzahl von Containern gebildet werden, wobei durch geschickte Auswahl unterschiedlich langer Container gleiche Aufbaulängen (d. h. Gesamtlängen von Containeranordnungen) herstellbar sind.

Die Container sind an einer Stirnseite im allgemeinen mit einem Paar Flügeltüren ausgestattet, die sich öffnen lassen und so den Zugang zum Inneren des Containers ermöglichen. Wenn nun im Sinne des Erfindungsgedankens eine Lackieranlage aus solchen Containern aufzubauen ist, indem diese in einer vorbestimmten Art aneinandergefügt werden, um den Bearbeitungsraum zu schaffen, in dem die Lackierung der Bauteile erfolgt, so sind diese Container in den meisten Fällen um eine weitere Öffnung an der Stirnseite, die den Flügeltüren gegenüberliegt, zu erweitern. In bestimmten Fällen kann es auch vorteilhaft sein, wenn Öffnungen an den Längswänden des Containers angebracht werden. Je nach Aufbau der Lackieranlage kann so dieses vorstehende Bauschema variiert und die dazu notwendigen Container in ihrer Ausgestaltung angepasst werden. Bevorzugt ist jedoch ein Container, der Flügeltüren aufweist und in dessen dieser Stirnseite gegenüberliegenden Seite eine weitere Öffnung eingebracht ist, da diese Ausgestaltung die meisten Vorteile und Freiheitsgrade für den Aufbau einer Lackieranlage bietet.

Im Sinne des Erfindungsgedankens lässt sich eine Lackieranlage aus Containern aufbauen, indem solcherart geeignet ausgestattete Container aneinander angeordnet werden. Vorteilhaft ist dabei, wenn jedes Modul mit mindestens einem weiteren Modul in Wirkverbindung gebracht ist. Hierzu können Mittel vorgesehen sein, jedes Modul mit mindestens einem weiteren Modul kraftschlüssig zu verbinden. Die Kopplung der Container untereinander kann mittels Spanneinrichtungen, Verschraubungen, Klemmeinrichtungen und ähnlichen Mitteln vorgenommen werden. Vorteilhaft ist, wenn jeweils zwischen zwei miteinander zu koppelnden Containern Dichtungsmittel angeordnet werden, um die Abschirmung des Bearbeitungsraumes im Innern der Container gegenüber Einwirkungen von außen in Form von Staub, Fremdluft etc. sicherzustellen.

Die miteinander gekoppelten Container sind - wie bereits vorstehend ausgeführt - kraftschlüssig verbunden. Es ist auf diese Weise möglich, auf und neben solcherart verbundenen Containern weitere Container anzuordnen, wobei die Anordnung aus einer Vielzahl von Containern auf diese Weise ein stabile Baugruppe ergibt, die im Gegensatz zu Lackieranlagen nach dem Stand der Technik keiner weiteren Abstützmittel in Form von Gerüsten, Stützkonstruktionen, Galerien, Unterbauten oder ähnlichem bedarf. Die kraftschlüssige Verbindung der Container ist u. a. auch für den sicheren und störungsfreien Betrieb des Fördersystems, mit dem die zu lackierenden Bauteile durch die Lackieranlage bewegt werden, notwendig.

Die Container werden so angeordnet und mit Mitteln ausgestattet, dass ein Pfad gebildet werden kann, dem die zu lackierenden Bauteile folgen, wobei an den Bauteilen Bearbeitungsschritte ausgeführt werden, mit dem Ziel, dass diese nach dem letzten Bearbeitungsschritt gemäß einer bestimmten Spezifikation lackiert sind. Hierzu wird als Pfad durch die aus Containern aufgebaute Lackieranlage ein Fördersystem gewählt, das die zu lackierenden Bauteile transportiert. Dieses Fördersystem kann als Hängefördersystem ausgelegt sein, so dass es im Container an der Decke angeordnet ist. Eine Alternative stellt ein Bodenfördersystem dar, das entsprechend am Boden des Containers installiert ist. Es kann aber auch ein Kreisfördersystem oder ein Skidfördersystem vorgesehen sein. Das Fördersystem trägt in an sich bekannter Weise entsprechende teilespezifische Aufnahmen, auf denen die zu lackierenden Bauteile angeordnet werden.

Vorteilhaft im Sinne des Erfindungsgedankens ist es dabei, wenn der Pfad geschlossen ist, also wenn die teilespezifischen Aufnahmen mittels des Fördersystems im Kreis durch die Anlage bewegt werden, wobei eine Bewegungsrichtung vorgegeben ist. In diesem Fall kann in der aus Containern aufgebauten Lackieranlage ein Ort vorgesehen werden, die zu lackierenden Bauteile auf die teilespezifischen Aufnahmen aufzugeben, an einem anderen dafür vorgesehenen Ort werden die lackierten Bauteile dann wieder abgenommen. Vorteilhaft sind beide Orte in Containern angeordnet. Die Orte zur Aufgabe der Bauteile und zur Abnahme sind dabei meist räumlich nahe zueinander angeordnet, um den Abschnitt des Pfades, bei dem die Aufnahmen keine Bauteile transportieren kurz zu halten, wodurch die erfindungsgemäße Lackieranlage entsprechend klein gebaut werden kann.

Aus der Zuordnung der Arbeitsschritte zu einzelnen Containern ergibt sich deren notwendige Abfolge, wodurch der ablaufende Prozess in der Lackieranlage vorgegeben ist. Die erfindungsgemäße Lackieranlage, die aus Modulen aufgebaut ist, kann dazu beispielsweise folgende Bearbeitungsschritte / Bearbeitungszonen umfassen:
eine Bauteileaufgabe und/oder
eine Bauteilereinigung und/oder
eine Bauteiletrocknung und/oder
eine Oberflächenaktivierung der Bauteile (Beflammung, Plasmaaktivierung, u.ä.) und/oder
eine Bauteileinspektion und/oder
eine Maskierzone zur Maskierung bestimmter Oberflächenbereiche eines Bauteils und/oder
eine Zone zum Abblasen der Bauteile mit ionisierter Luft und/oder
eine Zone zur Kühlung der Bauteile und/oder
eine Zone zum Auftragen einer 1. Lackschicht auf die Bauteiloberfläche und/oder
eine Zone zum Abdunsten der Lackschicht und/oder
eine Zone zum Trocknen / Einbrennen der Lackschicht und/oder
eine Zone zur Kühlung der Bauteile und/oder
eine Zone zum Auftragen einer 2. Lackschicht auf die Bauteiloberfläche und/oder
eine Zone zum Abdunsten der Lackschicht und/oder
eine Zone zum Trocknen / Einbrennen der Lackschicht und/oder
eine Zone zur Kühlung der Bauteile und/oder
eine Zone zum Auftragen einer 3. Lackschicht auf die Bauteiloberfläche und/oder
eine Zone zum Abdunsten der Lackschicht und/oder
eine Zone zum Trocknen / Einbrennen der Lackschicht und/oder
eine Zone zur Kühlung der Bauteile und/oder
eine Inspektion / Qualitätsprüfung der lackierten Bauteile und/oder
eine Reparatur / Nacharbeit der lackierten Bauteile und/oder
eine Demaskierung der lackierten Bauteile und/oder
eine Bauteileabnahme.

Gegebenenfalls können daneben auch noch eine oder mehrere Maskierzonen / Nacharbeitszonen / Inspektionszonen / Vorbereitungszonen / etc. zur Komplettierung einer Lackieranlage gemäß der vorliegenden Erfindung vorgesehen sein.

Wenn beispielsweise Metallteile lackiert werden sollen, kann die Lackieranlage mit Containern aufgebaut sein, in denen entsprechende Mittel vorgesehen sind, eine spezifische Entfettung / Entölung der Bauteile aus Metall und/oder eine Passivierung der Oberfläche der Metallbauteile vorzunehmen.

So kann im Sinne des Erfindungsgedankens folgende Ausstattung der einzelnen Container vorgesehen sein:
Ein Container, der als Waschzone genutzt wird, weist dazu beispielsweise auf:
   - Mittel für die Wasserzufuhr und Wasserabfuhr
   - Sensoren für den Druck, die Temperatur, die Waschmittelkonzentration, den pH-Wert der Waschlauge und der weiteren benötigten wässrigen Medien
   - Sensoren für die Temperatur der Luft, den Druck der Luft, für Luftbewegungen.

Ein Container, der als Lackierkabine genutzt wird, weist dazu beispielsweise auf:
- Mittel für die Luftzufuhr und Luftabfuhr
- mindestens einen Lackierroboter
- Mittel zur Lackversorgung
- eine Reinigungsvorrichtung für das Lackapplikationsgerät
- Sensoren für die Temperatur der Luft, für den Druck der Luft, für die relative Luftfeuchtigkeit, für Teilchen in der Luft, für Luftbewegungen im Bearbeitungsraum.

Ein Container, der als Trockenzone genutzt wird, weist dazu beispielsweise auf:
- Mittel für die Luftzufuhr und Luftabfuhr
- IR-Strahlungsquellen
- Sensoren für die Temperatur der Luft, für den Druck der Luft, für die relative Luftfeuchtigkeit, für Teilchen in der Luft, für Luftbewegungen im Bearbeitungsraum.

Im Sinne des Erfindungsgedankens kann auch vorgesehen sein, auf das jeweilige Temperaturniveau und die Containerabmessungen maßangefertigte Isolationsmittel in Form von Matten, Formstücken und Abdeckungen an der Außenseite des jeweiligen Containers anzuordnen, in dem eine besondere Klimatisierung und/oder Einhaltung eines bestimmten Temperaturniveaus - wie im Falle eines als Trockenzone genutzten Containers - erforderlich ist.

Hierdurch kann ebenfalls im Sinne eines "Baukastensystems" eine einfache, schnelle und hochgradig flexible - weil standardisierte - Lösung für die Ausstattung eines Containers je nach den Erfordernissen des in ihm ablaufenden Arbeitsschrittes vorteilhaft genutzt werden.

Ein Container, der als Abkühlzone genutzt wird, weist dazu beispielsweise auf:
- Mittel für die Luftzufuhr und Luftabfuhr
- Sensoren für die Temperatur der Luft, für den Druck der Luft, für die relative Luftfeuchtigkeit, für Teilchen in der Luft, für Luftbewegungen im Bearbeitungsraum
- ggf. kann auch vorgesehen sein, dass die Oberflächentemperatur der Bauteile mit einem Sensor gemessen wird.

Ein Container, der als Inspektionszone genutzt wird, weist dazu beispielsweise auf:
- Mittel für die Luftzufuhr und Luftabfuhr
- Mittel für die Beleuchtung
- Sensoren für die Temperatur der Luft, für den Druck der Luft, für die relative Luftfeuchtigkeit, für Teilchen in der Luft, für Luftbewegungen im Bearbeitungsraum.

Ein Container, der als Nacharbeitszone genutzt wird, weist dazu beispielsweise auf:
- Mittel für die Luftzufuhr und Luftabfuhr
- Mittel für die Beleuchtung
- Sensoren für die Temperatur der Luft, für den Druck der Luft, für die relative Luftfeuchtigkeit, für Teilchen in der Luft, für Luftbewegungen im Bearbeitungsraum.

Ganz besonders vorteilhaft ist es im Sinne der vorliegenden Erfindung, wenn die Container über eine Infrastruktur verfügen, die Komponenten elektrischer und/oder pneumatischer und/oder hydraulischer und/oder datenverarbeitungstechnischer und/oder fluidleitender Art umfasst.

Dies kann Komponenten umfassen, wie beispielsweise Mittel, elektrische Energie zur Verfügung zu stellen, oder Daten zu erfassen, zu leiten und zu verarbeiten, oder Gase und Flüssigkeiten zu leiten, zu verteilen und zu konditionieren.

Es ist auch vorteilhaft, wenn Mittel vorgesehen sind, die Infrastruktur eines Containers mit der mindestens eines weiteren Containers zu verbinden.

Hierzu weisen die Container Mittel auf, datenübertragungstechnisch vernetzt werden zu können. Dies kann einen Datenbus umfassen, es sind aber auch Mittel einsetzbar, durch drahtlose Datenübertragung die Vernetzung sicherzustellen, wobei dies funkbasierende oder auf anderen Frequenzen der elektromagnetischen Strahlung basierende Systeme sein können.

Vorteilhaft ist bei letzteren der schnelle Aufbau der Verbindungen, wenn eine Lackieranlage aus einzelnen Modulen zusammengesetzt wird.

Daten, die zwischen den Modulen ausgetauscht werden, umfassen die Parameter, die bereits vorstehend genannt sind, dazu kommen Parameter, die mit der Steuerung der Bewegung der Skids bzw. Gehänge durch die Anlage bzw. durch die Container zu tun haben.

Weiterhin lassen sich Herstellungs- und Qualitätsdaten, die bei der Bearbeitung der Teile gewonnen werden, zwischen den einzelnen Modulen austauschen, um die Fertigung von lackierten Bauteilen vorteilhaft zu steuern.

Es ist auch von Vorteil, wenn weitere Mittel vorgesehen sind, Energie und/oder Medien und/oder Signale und/oder Daten zwischen mindestens zwei Containern auszutauschen bzw. zu leiten.

Vorteilhaft können die Container dazu normierte Schnittstellen aufweisen, an denen die Übergabe von Energie und/oder Medien und/oder Signalen und/oder Daten erfolgt, wobei dies elektrische und/oder elektronische Schnittstellen sowie Leitungen, die für die Fluidleitung dienen, umfassen kann.

Die Container können dazu untereinander hinsichtlich des Austausches von Medien (wobei diese beispielsweise Wasser, Druckluft, Lackmaterialien und zugehörige Hilfsstoffe (wie Härter, Verdünnungen, Reinigungsmittel, etc.), Luft für Trocknungszwecke (erwärmt, entfeuchtet, gereinigt, etc.), Dampf, Wärmeträger (erwärmtes Öl, oder Wasser, oder andere Flüssigkeiten oder auch Gase), und andere mehr umfassen können) verbunden bzw. miteinander vernetzt sein.

Hierbei ist es besonders vorteilhaft, wenn die Schnittstellen zur Übergabe von Energie und/oder Medien und/oder Signalen und/oder Daten als steckbare Verbindungen in Form von Schnellkupplungen ausgeführt sind, was zu einer schnellen Koppelung und demgemäß einer raschen Inbetriebnahme der Anlage nutzbringend eingesetzt werden kann.

Hierbei können zur Vermeidung von Verwechslungen bei beispielsweise mehreren notwendigen Verbindungen für ein Medium codierte Schnellkupplungen eingesetzt werden.

Die Koppelung der Container kann dann ohne Fachleute durchgeführt werden, eine "plug and play"-Lösung kann somit gemäß der vorliegenden Erfindung verwirklicht werden.

In den Containern können auch Sensoren angeordnet sein, die Signale und/oder Daten erfassen und an die Mittel weitergeben.

Die Signale und/oder Daten, die von den Sensoren generiert werden, können Aussagen geben über die im Zusammenhang mit der Lackierung von Bauteilen herrschenden Parameter in der Lackieranlage.

Die Container können weiterhin Steuerungsmodule enthalten, die den ordnungsgemäßen Betrieb eines Containers als Modul in einer Lackieranlage ermöglichen.

Diese Steuerungsmodule, beispielsweise in Form eines PC mit Eingängen von Daten, die von Sensoren bereitgestellt werden und Ausgängen von Daten, die Aktoren zugeleitet werden, können beispielsweise die Luftbewegungen innerhalb eines Containers steuern.

Andere Beispiele betreffen die Steuerung von Fluidströmen, diese können Lacke und zugehörige Hilfsstoffe, Wasser, Druckluft, Gase und anderes mehr umfassen.

Die Steuerungsmodule der einzelnen Container können vernetzt sein, und so von einer zentralen Stelle der Anlage aus bedienbar sein

Dies hat Vorteile beim Betrieb der Anlage, da von einer Stelle aus alle relevanten Daten, die den Betriebszustand der Anlage charakterisieren und die für die Fertigung von Bauteilen in der Anlage entscheidend sind, zugänglich sind.

Die Daten sind an dieser zentralen Stelle zusammengeführt, dort können diese Daten visualisiert werden, von dort aus können Eingriffe auf Grund der vorliegenden Daten in die einzelnen Module mit den dort implementierten Aktoren vorgenommen werden.

Nach der vorliegenden Erfindung können auch Container, die nicht zur Bearbeitung der Bauteile dienen, sondern Medienversorgung und -prozesse ermöglichen, vorgesehen sein und die Lackieranlage entsprechend ergänzen, dies kann die Luftversorgung (Reinigung, Konditionierung), Lackversorgung (Behälter, Pumpen, Leitungen), Lacktrocknung (Steuerungen, Lufterwärmung, -trocknung und Förderung, Reinigung), etc. umfassen.

Es kann weiterhin auch ein Container vorgesehen sein, die Gehänge / Skids / Teileaufnahmen zu reinigen, insbesondere diese zu entlacken, zu warten und zu reparieren.

Erfindungsgemäß können auch Module vorgesehen sind, die zur Energieerzeugung und/oder Energieübertragung und/oder Energieübergabe bzw. -einspeisung und/oder Medienübergabe bzw. -einspeisung und/oder Antrieb von Komponenten und/oder Medienbereitstellung und/oder Medienkonditionierung und/oder Wartung und/oder Reparatur und/oder Einlagerung dienen.

Dies kann ggf. ein Container mit Einrichtungen zur Energieerzeugung als Energiezentrale (elektrische Energie / Generator und/oder Feuerungsanlage zur Erzeugung von thermischer Energie und/oder einem Wärmetauscher zum Anschluss an eine Fernwärmeleitung, um von dieser Energie abzunehmen) oder einen weiterer Container zur Erzeugung und Bereitstellung von Druckluft oder einen weiterer Container zur Erzeugung und Bereitstellung von Dampf oder einen weiterer Container zur Bereitstellung von Lacken / Lösemitteln / Spülmitteln oder einen weiterer Container als Werkstattcontainer, mit dessen Hilfe die Wartung der Anlage vereinfacht durchgeführt werden kann, indem dieser mit einem Lager für Verschleiß- und Ersatzteile ausgestattet ist, indem darin die für Wartungen und Reparaturen notwendigen Werkzeuge und Vorrichtungen eingelagert sind, sein.

Weiterhin kann eine Lackierkabine, in der die Bauteile mit Lackmaterial beschichtet werden, aus einem Container aufgebaut sein, in dem die Lackapplikation auf die Bauteile erfolgt, einem weiteren seitlich angeordneten Container, der Mittel enthält, die Luft, die für den ordnungsgemäßen Betrieb der Lackierkabine notwendig ist, bereitzustellen und zu konditionieren und einem weiteren seitlich angeordneten Container, der die Versorgung der Lackapplikationsgeräte mit Lack- und Hilfsmaterialien, Druckluft, elektrischer Energie, etc. sicherstellt und darüber hinaus auch die Steuerung dieser Applikationsgeräte beinhaltet. Weiterhin können auch nach dem Gedanken der vorliegenden Erfindung Container unter und über dem eigentlichen "Lackierkabinen-Container" angeordnet sein, die zur Luftzufuhr und zur Reinigung der Luft durch Auswaschen oder Abscheiden der im Luftstrom enthaltenen Lackpartikel genutzt werden. Diese Container können auch Mittel aufweisen, die in ihnen ablaufenden Prozesse zu steuern und zu regeln.

Ein weiterer wesentlicher Vorteil der vorliegenden Erfindung besteht darin, dass durch das Nutzen von Seecontainem mit standardisierten Abmessungen es möglich ist, Anlagen in einem bestimmten Raster, das durch die definierte Größe der Container vorgegeben wird, aufzubauen.

Dies lässt sich vorteilhaft nutzen, indem durch das festgelegte Raster einer Anlage die Auflagepunkte (Fundament der Anlage) bekannt sind und bereits vorbereitet werden können, bevor die Container am Fertigungsort angeliefert werden.

Beim Aufstellen der Anlage können die vorab erstellten und insbesondere kostengünstigen Auflagepunkte unmittelbar genutzt werden

Ein anderer Vorteil beim Aufbau der Anlage besteht auf Grund der vielfältigen Kombinationsmöglichkeiten der unterschiedlichen genormten Längenmaße von 6, 8, 10, 15, 20 oder 40 Fuß der Container darin, ein einheitliches Rastermaß vorzugeben, und dieses mit den unterschiedlichen Containern in geeigneter Weise zu füllen, wodurch eine sehr kompakte und in sich abgeschlossene Lackieranlage geschaffen werden kann.

So kann bei einem Rastermaß von 40 Fuß dies beispielsweise durch Wahl eines Containers der Länge 40 Fuß oder durch Wahl zweier Container von 20 Fuß Länge oder durch Wahl von zwei Containern von 15 Fuß und einem von 10 Fuß Länge erzeugt werden. Dieses Rastermaß bildet die Aufbaulänge von miteinander verbundenen Containern.

Es versteht sich, dass Rastermaße als Vielfache der oben angegebenen Containerlängen beliebiger Art vorgegeben werden können.

In vielfältiger Weise lassen sich nach diesem Schema im Sinne eines Baukastensystems Raster bilden, die ohne zusätzliche Sonderkonstruktionen oder Baugruppen jeweils gleiche Aufbaulängen der erfindungsgemäßen Anlage gestatten.

Die Nebeneinanderreihung von Containeranordnungen dieser Art mit jeweils gleicher Aufbaulänge ergibt dann vorteilhaft Anlagen, die nur einen minimalen Platzbedarf beanspruchen.

Dies trägt ebenso entscheidend dazu bei, dass eine derartige Lackieranlage aus Modulen einfach, schnell und kostengünstig aufbaubar ist.

Auch können bei einer derartigen Anlage bereits im Vorfeld die Schnittstellen für die Einspeisung bzw. Abführung der Energie, Medien und Bauteile festgelegt werden, was die Planung und den Aufbau einer derartigen Anlage verbessert, indem dies kostengünstiger, schneller und praktisch fehlerfrei vonstatten gehen kann.

Der Aufbau kann durch eine sequentielle Anlieferung der Container an der Baustelle vorteilhaft vereinfacht werden, auch daraus ist ein hoher Nutzen, was die damit verbundenen Kosten angeht, zu ziehen.

Vorteilhaft im Sinne des Erfindungsgedankens ist weiterhin, dass die Container unabhängig voneinander mit der notwendigen Technik ausgestattet werden können, wobei die Schnittstellen zu weiteren Containern definiert sind.

Der Bau und die Ausstattung der Container kann parallel erfolgen.

Vorteilhaft lassen sich dabei beispielsweise die Container für die Abdunstzonen- und Trocknermodule hinsichtlich der einzubauenden Luftführungen identisch im Sinne einer Standardisierung der Prozessmodule bauen, wodurch der Bau beschleunigt werden kann und die Kosten sinken.

Von Vorteil ist, dass Tests der Funktion der Container vor Aufbau der Lackieranlage durchgeführt werden können.

Die Container lassen sich dazu als autarke Einheiten komplett fertig aufbauen, prüfen und dann an den Bestimmungsort transportieren

Dort werden sie modular zusammengebaut und in Betrieb genommen.

Ebenso ist die aus Containern aufgebaute vorgeschlagene Lackieranlage verhältnismäßig schnell abbaubar und kann an einen anderen Ort transportiert werden und dort neu zusammengesetzt werden und nach relativ kurzer Zeit wieder in Betrieb gehen.

Bei einer Ab- / Um- oder Nachrüstung der Lackieranlage, die erfindungsgemäß aus Containern aufgebaut ist, können Container jederzeit - ohne essentielle Eingriffe in die Struktur der Lackieranlage zu tätigen - einzeln leicht ausgetauscht werden, beispielsweise bei geänderten Lackierspezifikationen oder bei Fehlfunktionen eines Containers.

Es kann aber auch eine Nachrüstung beispielsweise im Falle einer neuen fortschrittlicheren Technik ohne großen Aufwand vorgenommen werden, indem der jeweilige Container gegen einen mit einer entsprechenden Ausstattung ersetzt wird.

Ebenso kann einer geänderten Lackierprozessspezifikation leicht entsprochen werden, wenn beispielsweise Abdunst- oder Trockenzonen zu verlängern sind, weil dies im Zuge eines neuen Verfahrens notwendig werden sollte, indem weitere Container mit den zugehörigen Einbauten für die geänderten Prozessschritte durch einfaches Umgruppieren der Containeranordnung in die Lackieranlage integriert werden.

Dazu können gleichartige Module hintereinander gebaut werden und so beispielsweise verlängerte Waschzonen oder Lackierzonen oder Trockenzonen innerhalb der Lackieranlage vorgesehen werden

So kann eine Plasmaaktivierung nachträglich in die Lackieranlage integriert werden.

In einem Container können dazu Mittel zur Plasmaaktivierung eines Bauteils aus Polymermaterial vorhanden sein, um das Bauteil oberflächlich für die Haftung von Lackmaterial vorzubereiten. Die Plasmaaktivierung kann dabei in speziellen Kammern stattfinden, in denen zeitweise ein Vakuum herrscht, wobei die Plasmabildung stattfindet, die ihrerseits an der Polymeroberfläche eine höhere Oberflächenenergie erzeugt.

Eine andere Nachrüstung kann beispielsweise eine automatisierte Farbmessung umfassen, bei der Mittel in einem Container vorgesehen sind, die Farbe der lackierten Bauteile automatisch zu erfassen, um so Qualitätsaussagen zu generieren und den Prozess besser zu führen.

Ebenso kann die Lackieranlage auf Grund ihres modularen Aufbaus in einfacher Weise verkleinert werden, falls Prozessschritte entfallen sollen, indem die entsprechenden Module ausgebaut werden.

Die Lackieranlage kann in einer weiteren Ausgestaltung des Erfindungsgedankens an eine Teileproduktion angeschlossen sein, die ihrerseits auch modular aufgebaut ist, also aus einzelnen aneinander angeordneten Modulen besteht, in der vergleichbar zur Lackieranlage gemäß der vorliegenden Erfindung die Teileherstellung im Spritzguss-, Extrusions-, Blas-, Form- oder einem anderen Verfahren mit nachgeschalteten Bearbeitungsstufen in einzelnen Arbeitsschritten in modularer Abfolge abläuft.

Diese beiden Fertigungslinien (Teileherstellung und Lackieranlage) können miteinander vernetzt sein, also Daten, Teile, Medien, etc. miteinander austauschen.

Sie können untereinander staubdicht verbunden sein und so die Herstellung besonders hochwertiger Teile, die in einer staubarmen oder staubfreien Umgebung (Reinraumbedingungen) zu fertigen sind, in einfacher und vorteilhafter Weise ermöglichen.

Eine derartige Anlage zur Herstellung von insbesondere hochwertigen Bauteilen, die lackiert sind, kann derart vernetzt sein, dass Bauteile, die mittels eines der bereits oben beschriebenen Verfahren hergestellt sind, ohne Zwischenlagerung direkt dem Lackierprozess zugeleitet werden, wobei durch eine geeignete Anordnung von Containern ein Pfad für die Förderung der Bauteile von der Teileherstellung zur Lackieranlage geschaffen werden kann.

Dies ist insofern vorteilhaft, da so die Verschmutzung der Bauteile, die bei einer Zwischenlagerung auftritt, vermieden werden kann.

Zusammengefasst ermöglicht die vorliegende Erfindung den modularen Aufbau einer Lackieranlage, die an das Produktespektrum / an die benötigte Verfahrenstechnik leicht anzupassen ist, so dass ein optimaler Lackierprozess durchgeführt werden kann.

Daraus resultieren in vorteilhafter Weise Verbilligungen der Bauteile, die Fertigung geht schneller vonstatten, der Prozess ist angepasst und damit schlank, die Qualität der lackierten Bauteile ist erhöht.

Darüber hinaus bietet die erfindungsgemäße Lackieranlage aus Containern die Möglichkeit, schnell und flexibel Lackierprozesse nach neuen Vorgaben anlagenseitig zu implementieren und so in weit besserer Weise, als dem Stand der Technik entsprechend, neue, insbesondere fortschrittliche Lackiertechniken schnell nutzbar zu machen.

## Patentansprüche

1. Lackieranlage für die Lackierung von Bauteilen, insbesondere solchen aus Polymermaterial, in mehreren Arbeitsschritten, wobei die Lackieranlage modular aufgebaut ist und einzelne diskrete als Container ausgebildete Module vorgesehen sind, und wobei als Pfad durch die aus Containern aufgebaute Lackieranlage ein Fördersystem vorgesehen ist, das die zu lackierenden Bauteile transportiert, **dadurch gekennzeichnet, dass** Mittel vorgesehen sind, die eine druckdichte Verbindung zwischen zwei aneinander gekoppelten Containern herstellen, so dass in den verbundenen Containern ein Arbeitsraum geschaffen wird, in dem ein Differenzluftdruck gegenüber der Außenwelt aufrecht erhalten werden kann.

2. Lackieranlage nach Anspruch 1, **dadurch gekennzeichnet, dass** diese Mittel Dichtungsanordnungen oder Dichtungsrahmen oder Dichtungspakete oder Dichtkissen oder Dichtschnüre sind.

3. Lackieranlage nach Anspruch 1 oder 2, **dadurch gekennzeichnet, dass** jeder einzelne Arbeitsschritt des in der Lackieranlage ablaufenden Lackierprozesses einem Modul zugeordnet ist.

4. Lackieranlage nach einem der vorstehenden Ansprüche, **dadurch gekennzeichnet, dass** jedes Modul mit mindestens einem weiteren Modul in Wirkverbindung gebracht ist.

5. Lackieranlage nach einem der vorangehenden Ansprüche, **dadurch gekennzeichnet, dass** Mittel vorgesehen sind, jedes Modul mit mindestens einem weiteren Modul kraftschlüssig zu verbinden.

6. Lackieranlage nach einem der vorangehenden Ansprüche, **dadurch gekennzeichnet, dass** Mittel vorgesehen sind, in den miteinander verbundenen Modulen einen Pfad zur Förderung der zu lackierenden Bauteile vorzugeben.

7. Lackieranlage nach einem der vorangehenden Ansprüche, **dadurch gekennzeichnet, dass** die Module über eine Infrastruktur verfügen, umfassend Komponenten elektrischer und / oder pneumatischer und / oder hydraulischer und / oder datenverarbeitungstechnischer und / oder fluidleitender Art.

8. Lackieranlage nach einem der vorangehenden Ansprüche, **dadurch gekennzeichnet, dass** Mittel vorgesehen sind, die Infrastruktur eines Moduls mit der mindestens eines weiteren Moduls zu verbinden.

9. Lackieranlage nach einem der vorangehenden Ansprüche, **dadurch gekennzeichnet, dass** weitere Mittel vorgesehen sind, Energie und / oder Medien und / oder Signale und / oder Daten zwischen mindestens zwei Modulen auszutauschen bzw. zu leiten.

10. Lackieranlage nach einem der vorangehenden Ansprüche, **dadurch gekennzeichnet, dass** in den Modulen Sensoren angeordnet sind, die Signale und / oder Daten erfassen und an die Mittel weitergeben.

11. Lackieranlage nach einem der vorangehenden Ansprüche, **dadurch gekennzeichnet, dass** Module vorgesehen sind, in denen folgende Arbeitsschritte ablaufen:
Bauteileaufgabe
Bauteilereinigung
Bauteiletrocknung
Oberflächenaktivierung der Bauteile (Beflammung, Plasmaaktivierung, u.ä.) Bauteileinspektion
Maskierzone zur Maskierung bestimmter Oberflächenbereiche eines Bauteils Abblasen der Bauteile mit ionisierter Luft
Kühlung der Bauteile
Auftragen einer 1. Lackschicht auf die Bauteiloberfläche
Abdunsten der Lackschicht
Trocknen / Einbrennen der Lackschicht
Kühlung der Bauteile
Auftragen einer 2. Lackschicht auf die Bauteiloberfläche
Abdunsten der Lackschicht
Trocknen / Einbrennen der Lackschicht
Kühlung der Bauteile
Auftragen einer 3. Lackschicht auf die Bauteiloberfläche
Abdunsten der Lackschicht
Trocknen / Einbrennen der Lackschicht
Kühlung der Bauteile
Inspektion / Qualitätsprüfung der lackierten Bauteile
Reparatur / Nacharbeit der lackierten Bauteile
Demaskierung der lackierten Bauteile
Bauteileabnahme.

12. Lackieranlage nach einem der vorangehenden Ansprüche, **dadurch gekennzeichnet, dass** Module vorgesehen sind, die zur Steuerung des Lackierprozesses und / oder Energieerzeugung und / oder Energieübertragung und / oder Energieübergabe bzw. - einspeisung und / oder Medienübergabe bzw. -einspeisung und / oder Antrieb von Komponenten und / oder Medienbereitstellung und / oder Medienkonditionierung und /oder Wartung und / oder Reparatur und / oder Einlagerung dienen.

13. Lackieranlage nach einem der vorangehenden Ansprüche, **dadurch gekennzeichnet, dass** die Module nach einem Rastersystem angeordnet sind.

14. Lackieranlage nach einem der vorangehenden Ansprüche, **dadurch gekennzeichnet, dass** die aus Modulen aufgebaute Lackieranlage eigenstabil ist und keine Stützkonstruktionen benötigt.

15. Lackieranlage nach einem der vorangehenden Ansprüche, **dadurch gekennzeichnet, dass** die Ausmaße der Container vorgegeben sind und einem Raster entsprechen.

16. Lackieranlage nach einem der vorangehenden Ansprüche, **dadurch gekennzeichnet, dass** die Länge der Container 6 Fuß oder 8 Fuß oder 10 Fuß oder 15 Fuß oder 20 Fuß oder 40 Fuß beträgt.

17. Lackieranlage nach einem der vorangehenden Ansprüche, **dadurch gekennzeichnet, dass** die Container ergänzend zur Türöffnung mindestens eine weitere Öffnung aufweisen.

18. Lackieranlage nach einem der vorangehenden Ansprüche, **dadurch gekennzeichnet, dass** die Container Seecontainer und / oder Binnencontainer sind.

## Claims

1. Coating system for the coating of components, in particular those made of polymer material, in a number of working steps, the coating system being of a modular construction and individual discrete modules formed as containers being provided, and a conveying system which transports the components to be coated being provided as a path through the coating system made up of containers, **characterized in that** means which establish a pressure-tight connection between two containers coupled to each other are provided, so that a working space in which a differential air pressure with respect to the outside world can be maintained is created in the connected containers.

2. Coating system according to Claim 1, **characterized in that** these means are sealing arrangements or sealing frames or sealing packs or sealing pads or sealing cords.

3. Coating system according to Claim 1 or 2, **characterized in that** each individual working step of the coating process proceeding in the coating system is assigned to a module.

4. Coating system according to one of the preceding claims, **characterized in that** each module is brought into operative connection with at least one further module.

5. Coating system according to one of the preceding claims, **characterized in that** means are provided for connecting each module to at least one further module in non-positive engagement.

6. Coating system according to one of the preceding claims, **characterized in that** means are provided for prescribing in the interconnected modules a path for conveying the components to be coated.

7. Coating system according to one of the preceding claims, **characterized in that** the modules have an infrastructure, comprising components of an electrical and/or pneumatic and/or hydraulic and/or data-processing and/or fluid-conducting nature.

8. Coating system according to one of the preceding claims, **characterized in that** means are provided for connecting the infrastructure of one module to the at least one further module.

9. Coating system according to one of the preceding claims, **characterized in that** further means are provided, for exchanging or conducting energy and/or media and/or signals and/or data between at least two modules.

10. Coating system according to one of the preceding claims, **characterized in that** sensors which detect signals and/or data and pass them on to the means are arranged in the modules.

11. Coating system according to one of the preceding claims, **characterized in that** modules in which the following working steps proceed are provided:
component charging
component cleaning
component drying
surface activation of the components (flame treatment, plasma activation, and the like) component inspection
masking zone for the masking of specific surface regions of a component blasting the components with ionized air
cooling the components
applying a 1 st coating layer to the component surface
vaporizing the coating layer
drying/baking the coating layer
cooling the components
applying a 2nd coating layer to the component surface
vaporizing the coating layer
drying/baking the coating layer
cooling the components
applying a 3rd coating layer to the component surface
vaporizing the coating layer
drying/baking the coating layer
cooling the components
inspection/quality control of the coated components
repairing/reworking the coated components
demasking the coated components
component removal.

12. Coating system according to one of the preceding claims, **characterized in that** modules for controlling the coating process and/or generating energy and/or transmitting energy and/or transferring or feeding in energy and/or transferring or feeding in media and/or driving components and/or providing media and/or conditioning media and/or carrying out maintenance and/or repair and/or storing are provided.

13. Coating system according to one of the preceding claims, **characterized in that** the modules are arranged on the basis of a grid system.

14. Coating system according to one of the preceding claims, **characterized in that** the coating system constructed from modules is intrinsically stable and does not require any supporting structures.

15. Coating installation according to one of the preceding claims, **characterized in that** the dimensions of the containers are prescribed and correspond to a grid.

16. Coating installation according to one of the preceding claims, **characterized in that** the length of the containers is 6 foot or 8 foot or 10 foot or 15 foot or 20 foot or 40 foot.

17. Coating system according to one of the preceding claims, **characterized in that** the containers have in addition to the door opening at least one further opening.

18. Coating system according to one of the preceding claims, **characterized in that** the containers are oceangoing containers and/or inland containers.

## Revendications

1. Installation de peinture pour peindre des composants, en particulier des composants en matériau polymère, en plusieurs étapes de travail, l'installation de peinture étant construite sous forme modulaire et des modules individuels discrets réalisés sous forme de conteneurs étant prévus, et un système de transport étant prévu sous forme de chemin à travers l'installation de peinture constituée de conteneurs, lequel système de transport transporte les composants à peindre, **caractérisée en ce que** des moyens sont prévus pour établir une liaison étanche à la pression entre deux conteneurs accouplés l'un à l'autre, de telle sorte qu'un espace de travail soit créé dans les conteneurs connectés, dans lequel peut être maintenue une pression d'air différentielle par rapport à l'espace extérieur.

2. Installation de peinture selon la revendication 1, **caractérisée en ce que** ces moyens sont des agencements d'étanchéité ou des cadres d'étanchéité ou des paquets d'étanchéité ou des coussins d'étanchéité ou des cordons d'étanchéité.

3. Installation de peinture selon la revendication 1 ou 2, **caractérisée en ce que** chaque étape de travail individuelle du processus de peinture se déroulant dans l'installation de peinture est associée à un module.

4. Installation de peinture selon l'une quelconque des revendications précédentes, **caractérisée en ce que** chaque module est amené en liaison fonctionnelle avec au moins un autre module.

5. Installation de peinture selon l'une quelconque des revendications précédentes, **caractérisée en ce que** des moyens sont prévus pour connecter par engagement par force chaque module à au moins un autre module.

6. Installation de peinture selon l'une quelconque des revendications précédentes, **caractérisée en ce que** des moyens sont prévus pour prédéfinir dans les modules connectés les uns aux autres un chemin pour le transport des composants à peindre.

7. Installation de peinture selon l'une quelconque des revendications précédentes, **caractérisée en ce que** les modules disposent d'une infrastructure, comprenant des composants électriques et/ou pneumatiques et/ou hydrauliques et/ou de type technique à traitement des données et/ou à conduction fluidique.

8. Installation de peinture selon l'une quelconque des revendications précédentes, **caractérisée en ce que** des moyens sont prévus pour connecter l'infrastructure d'un module à celle d'au moins un autre module.

9. Installation de peinture selon l'une quelconque des revendications précédentes, **caractérisée en ce que** d'autres moyens sont prévus pour échanger ou conduire de l'énergie et/ou des milieux et/ou des signaux et/ou des données entre au moins deux modules.

10. Installation de peinture selon l'une quelconque des revendications précédentes, **caractérisée en ce que** des capteurs sont disposés dans les modules, lesquels détectent des signaux et/ou des données et les transmettent aux moyens.

11. Installation de peinture selon l'une quelconque des revendications précédentes, **caractérisée en ce que** des modules sont prévus, dans lesquels se déroulent les étapes de travail suivantes :
chargement des composants
nettoyage des composants
séchage des composants
activation de la surface des composants (flammage, activation plasmatique, etc.) inspection des composants
zone de masquage pour masquer des régions de surface déterminées d'un composant soufflage des composants avec de l'air ionisé
refroidissement des composants
application d'une première couche de peinture sur la surface des composants pré-séchage de la couche de peinture
séchage / vernissage au four de la couche de peinture
refroidissement des composants
application d'une deuxième couche de peinture sur la surface des composants pré-séchage de la couche de peinture
séchage / vernissage au four de la couche de peinture
refroidissement des composants
application d'une troisième couche de peinture sur la surface des composants pré-séchage de la couche de peinture
séchage / vernissage au four de la couche de peinture
refroidissement des composants
inspection / contrôle de la qualité des composants peints
réparation / post-traitement des composants peints
démasquage des composants peints
enlèvement des composants.

12. Installation de peinture selon l'une quelconque des revendications précédentes, **caractérisée en ce que** des modules sont prévus, lesquels servent à la commande du processus de peinture et/ou de génération d'énergie et/ou de transmission d'énergie et/ou de transfert d'énergie ou d'injection d'énergie et/ou de transfert ou d'injection de milieux et/ou d'entraînement de composants et/ou de fourniture de milieux et/ou de conditionnement de milieux et/ou d'entretien et/ou de réparation et/ou de stockage.

13. Installation de peinture selon l'une quelconque des revendications précédentes, **caractérisée en ce que** les modules sont disposés suivant un système de grille.

14. Installation de peinture selon l'une quelconque des revendications précédentes, **caractérisée en ce que** l'installation de peinture constituée de modules a sa propre stabilité et ne nécessite aucune construction de support.

15. Installation de peinture selon l'une quelconque des revendications précédentes, **caractérisée en ce que** les dimensions des conteneurs sont prédéfinies et correspondent à une grille.

16. Installation de peinture selon l'une quelconque des revendications précédentes, **caractérisée en ce que** la longueur des conteneurs est de 6 pieds ou 8 pieds ou 10 pieds ou 15 pieds ou 20 pieds ou 40 pieds.

17. Installation de peinture selon l'une quelconque des revendications précédentes, **caractérisée en ce que** les conteneurs présentent, en plus de l'ouverture de porte, au moins une ouverture supplémentaire.

18. Installation de peinture selon l'une quelconque des revendications précédentes, **caractérisée en ce que** les conteneurs sont des conteneurs maritimes et/ou fluviaux.
